# EUROPÄISCHE PATENTSCHRIFT

(11) **EP 0 027 832 B1**
(45) Veröffentlichungstag und Bekanntmachung des Hinweises auf die Patenterteilung: **09.02.1983**
(21) Anmeldenummer: 79104219.5
(22) Anmeldetag: 30.10.1979
(51) Int. Cl.: E04C 5/065

(54) **Räumlicher Gitterträger**
Three-dimensional lattice girder
Poutre en treillis tridimensionelle

(43) Veröffentlichungstag der Anmeldung: 06.05.1981
(73) Patentinhaber: Kaiser-Omnia Bausysteme GmbH & Co, D-6000 Frankfurt am Main (DE)
(72) Erfinder: Schiessl, Peter, Dr., D-8035 Gauting (DE)
(74) Vertreter: Gudel, Diether, Dr.

## Beschreibung

Die Erfindung betrifft einen räumlichen Gitterträger mit einem Obergurt, ausgebildet als nach oben offene Blechschiene mit einem Boden und mit Seitenwänden zur Aufnahme von Beton, an deren Seitenwände von außen Diagonalen angeschweißt sind, die den Obergurt mit jeweils einem Untergurtstab verbinden.

Einen derartigen räumlichen Gitterträger beschreibt die DE-C-2427168. In Längsrichtung des Gitterträgers ist die rinnenförmige Blechschiene glatt ausgebildet. In Querrichtung sind die freien Randabschnitte der Seitenwände der Blechschiene zunächst nach außen erweitert und dann nach innen eingezogen. Die Seitenwände der Blechschiene verjüngen sich nach oben, so daß die Diagonalen in einer Stirnansicht des Gitterträgers gespreizt sind.

Zur Herstellung dieses Gitterträgers wird in die Blechschiene eine Schweißelektrode eingeführt, die deren freien Querschnitt vollständig ausfüllt. Der Abstand zwischen den oberen Kanten der Blechschiene liegt dort somit in der Größenordnung von 1 bis 2 cm. Damit ist aber der Nachteil verbunden, daß nur ein Beton mit feinkörnigen Zuschlagstoffen und verhältnismäßig großem Wasseranteil in diese sehr schmale Blechschiene eingefüllt werden kann. Ein solcher Beton zeichnet sich aber durch einen relativ großen Schwund beim Abbinden aus. Weil in Längsrichtung der Blechschiene deren Wände glatt sind, besteht somit die Gefahr, daß sich der abgebundene Betonstab bei nur geringen Belastungen aus dem Verbund mit der Blechschiene löst. Wegen des mangelhaften Verbundes zwischen Blechschiene und Beton und des geringen Betonquerschnitts im Obergurt wird die Montagestützweite bei diesem Gitterträger durch die Betonfüllung nur geringfügig erhöht.

Einen ähnlichen räumlichen Gitterträger beschreibt die CH-A-391 245. Eine Diagonale ist dort an den Boden einer Blechschiene angeschweißt. Dieser Gitterträger ist somit in seitlicher Richtung nicht genügend ausgesteift, so daß bei Belastungen in Richtung seiner Höhe keine größeren Stützweiten erreicht werden können. Bei einigen Ausführungsformen weist die im wesentlichen U-förmig profilierte Blechschiene an ihrer Innenfläche Wellen auf, die zur Vergrößerung der Oberfläche und somit zur Erhöhung der Verbundfestigkeit mit einem in die Blechschiene eingegebenen druckfesten Stoff dienen sollen. Es werden dort u. a. Profilierungen der Blechschiene derart empfohlen, daß die Seitenflanken der Blechschiene etwa halbkreisförmig in das Innere der Blechschiene zurückgebogen verlaufen. Hierdurch bedingt stehen auch dort nur geringe Abstände zwischen den Kanten der Blechschiene für den Einfüllvorgang mit Beton zur Verfügung, so daß auch dort - ähnlich wie bei der vorstehend erwähnten DE-C-2 427 168 - nur ein Beton mit hohem Wassergehalt und feinkörnigen Zuschlagstoffen eingefüllt werden kann. Bei Belastungen besteht somit auch hier die Gefahr, daß sich der Beton von der Blechschiene wegen fehlender Verbundelemente in Längsrichtung löst.

Die DE-A-2446733 beschreibt eine Verbunddecke, bestehend aus einem aus Stahl bestehenden und zugleich als Schalung dienenden Zuggurt und einem aus Beton bestehenden Druckgurt. Zur Erhöhung des Verbundes zwischen den profilierten Stahlplatten und dem Beton sind dort die dem Beton zugekehrten Flächen der Stahlplatten mit Noppen versehen. Diese Noppen dienen somit zur Verbesserung des Verbundes im Bereich eines Zugelements einer durchgehenden Rippendecke.

Ausgehend von einem räumlichen Gitterträger der eingangs genannten Art liegt der Erfindung die Aufgabe zugrunde, diese dahingehend weiterzuentwickeln, daß die Montagestützweite durch Verbesserung des Verbundes zwischen der Blechschiene und dem in die Blechschiene eingegebenen und veifestigten Beton bei Belastungen in allen Richtungen wesentlich verbessert wird.

Zur Lösung dieser Aufgabe ist die Erfindung dadurch gekennzeichnet, daß die Blechschiene über ihre Länge mit sowohl in Blechschienenlängsrichtung wie auch in Blechschienenquerrichtung unter Abständen angeordneten Vorsprüngen versehen ist, die in den Innenraum der Blechschiene ragen, und daß der Abstand zwischen den oberen Kanten der Blechschiene wenigstens 8 cm beträgt, so daß ein Beton mit Zuschlagstoffen üblicher Korngrößen in die Blechschiene eingegeben werden kann.

Verglichen mit dem gattungsbildenden räumlichen Gitterträger nach der DE-C-2 427 168 wird dadurch das Volumen des in die Blechschiene eingegeben_{^}n Betons in allen Richtungen beträchtlich vergrößert. Es ergibt sich somit ein räumlicher Gitterträger, dessen Stabilität und Druckfestigkeit im Obergurtbereich in allen Richturgen beträchtlich erhöht sind, und zwar durch ein preisgünstiges Material, nämlich Beton. Voraussetzung für die erhöhte Stabilität ist neben der Verwendung von Beton mit Zuschlagstoffen üblicher Korngrößen, der gegenüber einem Beton mit feinkörnigen Zuschlagstoffen und dem damit notwendigen größeren Wasseranteil einen geringeren Schwund beim Abbinden aufweist, auch der über die bloße Adhäsion hinausgehende Verbund zwischen Blechschiene und Beton. Diese Voraussetzung wird geschaffen durch die Vorsprünge, die über die Länge der Blechschiene verteilt sind und die die Schubkräfte zwischen Beton und Blechschiene kontinuierlich aufnehmen. Dadurch ist es möglich, die Tragkraft des Verbundkörpers voll auszunutzen.

Bevorzugt wird es außerdem, wenn die Seitenwände der Blechschiene in an sich bekannter Weise zum Innenraum der Blechschiene geneigt sind und ihre Oberkanten nach innen abgewinkelt sind. Auch dadurch wird der Verbund zwischen Beton und Blechschiene bei Beanspruchung in lotrechter Richtung verbessert. Damit der durch die angegebenen Maßnahmen erzielte schubfeste Verbund auch bei größeren Belastungen erhalten bleibt, muß bei der Blechschiene eine bestimmte Knickfestigkeit gesichert sein. Um den erforderlichen Wert auch bei kleinen Blechstärken zu gewährleisten, ist es zweckmäßig, wenn der Boden der Blechschiene eine in Längsrichtung durchgehende Sicke hat. Demselben Zweck dienen auch die Abwinkelungen der Blechschiene.

Die Vorsprünge können auf mehrere Arten ausgebildet sein, beispielsweise als Zungen oder Noppen. Bevorzugt wird es, wenn die Vorsprünge als in den Innenraum der Blechschiene weisende Noppen ausgebildet sind, wie dies an sich bekannt ist, weil sich dadurch hohe Scherflächen an den Noppen ergeben.

Die Erfindung wird im folgenden anhand eines Ausführungsbeispiels näher erläutert, aus dem sich weitere wichtige Merkmale ergeben. Es zeigt:
Fig. 1 eine Stirnansicht eines räumlichen Gitterträgers mit in die Blechschiene eingefülltem Beton;
Fig. 2 perspektivisch den Gitterträger nach Fig. 1.

Ein Obergurt 1 besteht aus einer tragförmigen Blechschiene mit einem Boden 2 und Seitenwänden 3. An die Außenseiten der Seitenwände 3 sind Diagonalen 4 angeschweißt. Diese sind beim gezeigten Ausführungsbeispiel wellenförmig ausgebildet, wie am besten Fig. 2 erkennen läßt. Im Bereich der unteren Enden der Diagonalen sind Untergurtstäbe 5 an die Diagonalen angeschweißt.

Der Boden 2 und die Seitenwände 3 des Obergurtes haben unter Abständen voneinander angeordnete und in den Innenraum der Blechschiene weisende Noppen 6.

Der lichte Abstand 7 zwischen den oberen Kanten 8 der Seitenwande 3 des Obergurtes beträgt wenigstens 8 cm.

Ein Beton 9 mit Zuschlagstoffen üblicher Korngrößen ist in die Blechschiene eingegeben Zur weiteren Aussteifung kann die Blechschiene an den oberen Kanten der Seitenwände 3 noch Abkantungen 10 haben, im Boden 2 eine in Längsrichtung durchgehende Sicke 11 oder andere übliche Versteifungen in Längs-und/oder Querrichtung.

## Patentansprüche

1. Räumlicher Gitterträger mit einem Obergurt (1), ausgebildet als nach oben offene Blechschiene mit einem Boden (2) und mit Seitenwänden (3) zur Aufnahme von Beton (9), an deren Seitenwänden (3) von außen Diagonalen (4) angeschweißt sind, die den Obergurt (1) mit jeweils einem Untergurtstab (5) verbinden, dadurch gekennzeichnet, daß die Blechschiene über ihre Länge mit sowohl in Blechschienenlängsrichtung wie auch in Blechschienenquerrichtung unter Abständen angeordneten Vorsprüngen versehen ist, die in den Innenraum der Blechschiene ragen, und daß der Abstand (7) zwischen den oberen Kanten (8) der Blechschiene wenigstens 8 cm beträgt, so daß ein Beton mit Zuschlagstoffen üblicher Korngrößen in die Blechschiene eingegeben werden kann.

2. Gitterträger nach Anspruch 1, dadurch gekennzeichnet, daß die Vorsprünge als in den Innenraum der Blechschiene weisende Noppen (6) ausgebildet sind.

3. Gitterträger nach Anspruch 1 oder 2, dadurch gekennzeichnet, daß die Seitenwände (3) der Blechschiene zum Innenraum der Blechschiene geneigt sind und ihre Oberkanten (18) nach innen abgewinkelt sind.

4. Gitterträger nach einem der Ansprüche 1 -3, dadurch gekennzeichnet, daß der Boden (2) der B!echschiene eine in Längsrichtung durchgehende Sicke (11) hat.

## Claims

1. Three-dimensional lattice girder comprising an upperflange (1) in the form of a sheet metal rail open at the top and having a bottom (2) and side walls (3) for receiving concrete (9), to which side walls (3) there are welded from outside diagonals (4) which connect the upperflange (1) to respective lower flange bars (5), characterised in that the sheet metal rail is provided over its tejgth with projections which are spaced apart both in the longitudinal direction and in the transverse direction of the sheet metal rail and which project into the interior of the sheet metal rail, and that the distance (7) between the upper edges (8) of the sheet metal rail amounts to at least 8 cm, so that a concrete containing aggregate of customary particle size can be introduced into the sheet metal rail.

2. Lattice girder according to Claim 1, characterised in that the projections are in the form of knobs (6) pointing into the interior of the sheet metal rail.

3. Lattice girder according to Claim 1 or 2, characterised in that the side walls (3) of the sheet metal rail are inclined in relation to the interior of the sheet metal rail and that their top edges (18) are bent over inwards.

4. Lattice girder according to one of Claims 1 to 3, characterised in that the bottom (2) of the sheet metal rail has a continuous bead (11) in the longitudinal direction.

## Revendications

1. Poutre en treillis tridimensionnelle comportant une membrure supérieure (1) constituée par un profilé en tôle ouvert vers le haut et pourvu d'un fond (2) et de parois latérales (3) servant à recevoir du béton (9) sur lesdites parois latérales (3), duquel sont soudées extérieurement des diagonales (4) assurant chaque fois la liaison de la membrure supérieure (1) avec une barre (5) de membrure inférieure, caractérisée en ce que le profilé en tôle est pourvu sur sa longueur de saillies disposées à intervalles aussi bien dans la direction longitudinale que dans la direction transversale du profilé en tôle et qui pénètrent dans son volume intérieur et en ce que la distance (7) entre les bords supérieurs (8) du profilé en tôle est d'au moins 8 cm de sorte qu'un béton contenant des additifs de granulométrie classique peut être introduit dans le profilé en tôle.

2. Poutre en treillis selon la revendication 1, caractérisée en ce que les saillies sont agencées sous la forme de bossages (6) pénétrant dans le volume intérieur du profilé en tôle.

3. Poutre en treillis selon l'une des revendications 1 ou 2, caractérisée en ce que les parois latérales (3) du profilé en tôle sont inclinées vers le volume intérieur dudit profilé et en ce que leurs bords supérieurs (15) sont pliés vers l'intérieur.

4. Poutre en treillis selon l'une des revendications 1 à 3, caractérisée en ce que le fond (2) du profilé en tôle comporte une rainure (11) continue dans la direction longitudinale.
